# EUROPÄISCHE PATENTSCHRIFT

(11) **EP 0 450 114 B1**
(45) Veröffentlichungstag und Bekanntmachung des Hinweises auf die Patenterteilung: **29.12.1993**
(21) Anmeldenummer: 90106289.3
(22) Anmeldetag: 02.04.1990
(51) Int. Cl.: B65D 33/08, B31B 19/26

(54) **Verfahren zur Herstellung tragbarer Verpackungsbeutel mit Falzdeckelteil aus Kunststoffolie**
Method of manufacturing portable packaging bags with a folded top portion out of plastic material
Procédé pour la fabrication d'une pochette d'emballage portable en plastique avec la partie haute pliée

(43) Veröffentlichungstag der Anmeldung: 09.10.1991
(73) Patentinhaber: M & W Verpackungen Mildenberger & Willing GmbH, D-48599 Gronau (DE)
(72) Erfinder: Georg, Schwinn,, D-4432 Gronau (DE)
(74) Vertreter: Hoffmeister, Helmut, Dr. Dipl.-Phys.

(56) Entgegenhaltungen:
- CA-A- 907 574
- CH-A- 377 630
- DE-A- 2 622 659
- DE-A- 3 803 148
- US-A- 4 691 368
- US-A- 4 786 190

## Beschreibung

Die Erfindung betrifft ein Verfahren zur Herstellung tragbarer Verpackungsbeutel aus Kunststoffolie, die an ihrem unteren Ende zur Befüllung zunächst offen und nach dem Befüllen dort verschließbar sind, die je einen angenähert rechteckigen Vorder- und Hinterflächenteil aufweisen, die durch Seitenteile seitlich und durch einen Falzdeckelteil im Kopfbereich miteinander verbunden sind, und die einen über den Falzdeckelteil reichenden Griff aufweisen.

Aus der Anmeldung DE-C2-36 29 563 der Anmelderin ist ein Beutel und ein Verfahren zu seiner Herstellung bekannt, bei dem der über den Falzdeckelteil reichende Griff mittels zweier an eine Folienbahn angeschweißten zusätzlichen Griffstreifen hergestellt wird. Der bekannte Beutel hat sich zwar im großen und ganzen bewährt. Er läßt jedoch noch einige Wünsche offen, die zur Verbesserung anregen. So ist die separate Griffolie bei dem bekannten Beutel nicht im Register bedruckbar.

Weiterhin ist ein Verfahren zur Herstellung eines Blockbeutels mit Handgriff aus der DE-A1 38 03 148 bekannt. Der nach dem bekannten Verfahren hergestellte Beutelkörper besteht aus zwei Seitenteilen, die über eine Falte miteinander verbunden sind. Seitenteile und Falte bilden bei leerem Beutel eine M-Konfiguration, bei der sich zwei einstückig gebildete Handgriffe ergeben.

Bei dem Herstellungsverfahren gemäß Stand der Technik ist es erforderlich, einen zusammengefalteten Halbschlauch zu verwenden oder eine Flachfolie zunächst zu einem Halbschlauch zu falten. Hierbei ist nachteilig, daß bei einem on-line-Verfahren unmittelbar nach dem Druckvorgang von der bedruckten Seite her Falteingriffe durchzuführen sind. Hierbei kann es zu Beschädigungen der bedruckten Fläche kommen.

Es stellt sich einmal die Aufgabe, ein Verfahren zur Herstellung tragbarer Verpackungsbeutel anzugeben, bei dem auch der Griffbereich im Register bedruckbar ist, und zum anderen, die Verfahrensschritte so zu wählen, daß die frisch bedruckte Folie zunächst nicht von der bedruckten Seite her zu bearbeiten ist.

Diese Aufgaben werden durch ein Verfahren der eingangs genannten Art ermöglicht, das in zwei Varianten ausführbar ist. Bei der einen läuft die Folie in einer Laufrichtung V, bei der anderen Variante in einer Laufrichtung W. Der Unterschied ist im wesentlichen, daß sogenannte Griff-Doppellagen, die später den über den Falzdeckelteil reichenden Griff ergeben, einmal in der Laufrichtung herausgefaltet werden, zum anderen quer zur Laufrichtung gefaltet werden. Beide Verfahren umfassen jedoch im wesentlichen dieselbe Erfindung, so daß sie in zwei nebengeordneten Hauptansprüchen darzustellen sind.

In der ersten Variante ist das Verfahren durch die Reihenfolge folgender Verfahrensschritte gekennzeichnet:
- Auslegen einer laufenden Folienbahn für den Verpakkungsbeutel in der Folien-Laufrichtung V,
- Herausfalten von zwei Griff-Doppellagen vertikal zur Folienbahn, wobei die Griff-Doppellagen auf derselben Seite der Folienbahn parallel zueinander und parallel zur Mittellinie (y - y) der Folienbahn liegen und ihre Faltknicke in der Folien-Laufrichtung V verlaufen,
- wobei der Abstand zwischen den Griff-Doppellagen durch ein Folien-Mittelteil eingenommen wird, welches später den Falzdeckelteil bildet,
- Einfalten des Mittelteils unter Bildung einer Innenfalte entlang der Mittellinie y - y,
- Aufeinanderlegen der in Bezug auf die Griff-Doppellagen außenliegenden Flächenteile zur Bildung eines Halbschlauches,
- Ausführung der Schweißnähte an den vertikalen Rändern der Flächenteile,
- Stanzung und Verschweißung einer Griff-Kontur an den Griff-Doppellagen,
- Ablängen der Folienbahn mit den Griff-Doppellagen in Einzelstücke von jeweils einer für einen Beutel erforderlichen Stücklänge.

Bei der zweiten Variante kennzeichnet sich das Verfahren durch die Reihenfolge folgender Verfahrensschritte:
- Auslegen einer laufenden Folienbahn für den Verpakkungsbeutel in der Folien-Laufrichtung W,
- Herausfalten von zwei Griff-Doppellagen jeweils in Rapportabständen vertikal zur Folienbahn, wobei die Griff-Doppellagen auf derselben Seite der Folienbahn parallel zueinander und quer zur Mittellinie (z - z) der Folienbahn liegen und ihre Faltknicke quer zur Folien-Laufrichtung W verlaufen,
- wobei der Abstand zwischen den Griff-Doppellagen durch ein Folien-Mittelteil eingenommen wird, welches später den Falzdeckelteil bildet,
- Ablängen der Folienbahn jeweils in Rapportabständen
- Einfalten des Mittelteils unter Bildung eines Knickes quer zur Mittellinie z - z,
- Aufeinanderlegen der in Bezug auf die Griff-Doppellagen außenliegenden Flächenteile zur Bildung eines Halbschlauches,
- Ausführung der Schweißnähte an den vertikalen Rändern der Flächenteile,
- Stanzung und Verschweißung einer Griff-Kontur an den Griff-Doppellagen.

Vorzugsweise werden die in beiden Varianten gennanten Verfahrensschritte in der genannten Reihenfolge kontinuierlich und größtenteils mit zeitlicher Überlappung durchgeführt. Die Reihenfolge der Schritte kann teilweise nach fachmännischem Ermessen auch vertauscht werden. Beispielsweise könnte bei der Verfahrensvariante 2 das Stanzen und Verschweißen einer Griffkontur auch vor Ausführung der Schweißnähte erfolgen.

Üblicherweise werden die beiden Griff-Doppellagen mit einer Griffausnehmung versehen. Die Griff-Doppellagen können sowohl unverbunden bleiben, durch eine wiederverwendbare Verklebung oder aber durch eine Schweißnaht verbunden sein. Weiterhin wird vorgeschlagen, im Bereich des Knickes des Mittelteils bzw. des späteren Falzdeckelteils eine Schwächungslinie einzuarbeiten.

Ausführungsbeispiele der Erfindung sowie der Verfahrensablauf werden anhand der Figuren erläutert. Die in den Ansprüchen und in der folgenden Beschreibung gewählten Ausdrücke "oben", "unten", "vertikal", "Kopfteil" und dergleichen gehen aus von einem gefüllten, in Trageposition aufgestellten Beutel, wie er einzeln üblicherweise benutzt wird.

Dadurch, daß bei beiden Verfahrensvarianten keine zusätzlichen Griffstreifen verwendet werden, ist es möglich, die gesamte Beutelfolie im Register zu bedrucken und die Seiten des Beutels vollständig bei der Bedruckung einzubeziehen. Durch die zusätzliche Siegelnaht am Beginn des Griffes weist der Beutel eine hohe Dimensions-Stabilität auf. Die Ausstattung des Griffes sollte vorzugsweise mittels Heißnaht-Aufstanzung erfolgen, ebenso wie die Ausstanzung der Grifflöcher, so daß alle Zugänge zum Inneren des Beutels verschlossen sind. Es ist aber auch eine Ausstanzung der Grifflöcher ohne Erzeugung einer Naht möglich.

Der Beutel wird aus einer üblichen Flachfolie hergestellt und ist insbesondere dazu geeignet, Zellstofwindeln in gepreßter Form aufzunehmen.

Die Verfahren werden anhand schematischer Zeichnungen erläutert. Die Figuren zeigen im einzelnen:
- Figur 1: einen Folienabschnitt und den ersten Verfahrensschritt gemäß erster Verfahrensvariante;
- Figur 2: eine ähnliche Konfiguration wie Figur 1 gemäß der zweiten Verfahrensvariante;
- Figur 3: einen Zustand im Schnitt bei zusammengelegter Folie ;
- Figur 4: den Zustand nach einem weiteren Verfahrensschritt;
- Figur 5: den Zustand nach dem Konturieren und Siegeln im Griffbereich;
- Figur 6: zeigt den fertigen, gefüllten Beutel.

Ein tragbarer, gefüllter Verpackungsbeutel 1 aus Kunststoffolie, wie er nach beiden Verfahrensvarianten hergestellt wird, ist in Figur 6 dargestellt. Gefüllt hat der Beutel 1 eine Quaderform, wobei diese Form durch Ausbeulungen, Rundungen und dergleichen auch eine mehr oder weniger ausgeprägte Kissengestalt erhalten kann, die im wesentlichen durch seinen Inhalt bestimmt ist. Der Beutel 1 besitzt je ein rechteckiges Vorder- und Hinterflächenteil 9 bzw. 10, die durch Seitenteile 42, 43 verbunden sind. Durch die Seitenteile 42, 43 verlaufen vertikale Nähte 20, 21, wobei durch Heißsiegeln oder durch ähnliche bekannte Verbindungsarten sich eine Schlauchform bildet. Weiterhin sind die Teile 9, 10, 42, 43 durch ein Falzdeckelteil 4 am oberen Kopfbereich einstückig miteinander verbunden. Am unteren, zunächst offenen Einfüllende 34 wird der Beutel 1 nach maschineller Befüllung, wie an sich bekannt, durch eine querlaufende Schneißnaht 35 verschlossen.

Der Falzdeckelteil 4 verläuft hinein in hochgezogene Ränder 7, 8 und bildet eine um einen geringen Teil der Gesamthöhe des Verpackungsbeutels tieferliegende Mulde 4' aus. Über den Falzdeckelteil 4 reicht ein Griff 2, der aus zwei Griffteilen 14 und 15 gebildet ist. Die Griffteile 14 und 15 sind im Kopfbereich des Beutels 1 einstückig mit den beiden Flächenteilen 9 bzw. 10 hergestellt. Die beiden Griffteile 14, 15 weisen weiterhin eine koinzidierende Griffausnehmung 13 auf.

Der Griff 2 besteht aus den beiden Griffteilen 14, 15, die an ihren parallelen äußeren Rändern, d. h. im Scheitel, zu einem Bügel entlang einer Naht 16, vorzugsweise einer Heißsiegelnaht, miteinander verbunden sind. Die Griffteile 14, 15 bestehen im Ausführungsbeispiel aus einer Folien-Doppellage (Griff-Doppellage), die im folgenden noch erläutert werden wird.

Weiterhin sind die von der Griffausnehmung 13 zu beiden Seiten nach außen abstehenden Flächenteile der Griffteile 14, 15 mit je einer vorzugsweise bogenförmigen Ausnehmung 18, 19 in Richtung auf die vertikalen Kanten der Flächenteile 9, 10 in schmale Zungen 22, 23 auslaufend ausgebildet. Dabei ist die Kante der beiden Griffteile an deren Schnittkante auch verschweißt.

Weiterhin ist in der dargestellten Ausführungsform vorgesehen, daß das Falzdeckelteil 4 mit einer längs der mittigen Innenfalte 24 oder den anderen Bereichen verlaufenden aufreißbaren Schwächungslinie 25 versehen ist. Diese kann vorzugsweise durch eine Perforation gebildet sein.

Die für die Beutelherstellung verwendete Kunststoff-Folienbahn 26 ist aus einer vorzugsweise zweischichtigen Verbundfolie mit einer besonders zum Aufbringen eines Farbaufdruckes geeigneten Dünnschichtfolie als Außenfolie und einer vergleichsweise gute Schweiß- und Festigkeitseigenschaften aufweisenden, tragenden Innenfolie, z.B. aus einer Polyethylenfolienschicht, hergestellt. Die Verwendung derartiger mehrschichtiger Verbundfolien, die an sich bekannt ist, ergibt die vorteilhafte Möglichkeit, eine Auswahl unterschiedlicher Materialien mit jeweils ihrem Verwendungszweck besonders angepaßten Eigenschaften einzusetzen. Dabei kann die äußere Lage undurchsichtig und an ihrer äußeren Oberfläche beispielsweise mit einem Aufdruck versehen sein. Die innere Lage kann dabei durchsichtig oder opalisierend mit größerer Festigkeit ausgestattet sein, als die äußere Schicht der Verbundfolie.

Selbstverständlich ist die Herstellung der vorgenannten Beutel nicht auf derartige Materialien beschränkt. Es lassen sich auch Einschicht-Folien oder auch Verbundfolien aus Kunststoff/Papier oder aber auch Papier allein verwenden.

Die Figuren 1 bis 5 zeigen im einzelnen die Schritte der Herstellungsverfahren und lassen somit die Entstehung des erfindungsgemäß ausgestatteten Verpackungsbeutels erkennen.

### Beispiel 1:

Zunächst wird eine "endlose" Folienbahn 26 von einer nicht gezeigten Rolle abgerollt und über einen Maschinentisch gezogen, wobei die Folien-Laufrichtung mit V bezeichnet ist. Die Folie ist an ihren äußeren Rändern 11, 12 durch eine gerade Kante begrenzt. Die Mittellinie der Folienbahn ist mit y - y bezeichnet. Jeweils rechts und links zu der Linie y - y in gleichen Abständen werden zwei Griff-Doppellagen 36, 37 nach oben herausgefaltet. Die Höhe und der Abstand der Griff-Doppellagen 36 und 37 richtet sich nach der Größe und den Abmessungen des Beutels. Grundsätzlich sollte die Höhe der Griff-Doppellagen größer sein als der Abstand zwischen ihnen, d. h. größer als die Breite des Mittelteiles 27. Die Griff-Doppellagen liegen demnach parallel zueinander und parallel zu der Linie y - y. Ihre Faltknicke verlaufen in Folien-Laufrichtung V. Wie erkennbar, wird der Abstand zwischen den Griff-Doppellagen durch den flach liegenden Mittelteil 27 eingenommen. Letzterer bildet später den Falzdeckelteil 4. Nunmehr wird der Mittelteil unter Bildung der Innenfalte 24 entlang der Mittellinie y - y eingefaltet. Es ergibt sich hierbei die Konfiguration gemäß Figur 3. In Bezug auf die Griff-Doppellagen 36, 37 liegen die Flächenteile 9, 10 außerhalb. Durch Aufeinanderpressen aller Teile werden diese Teile 9, 10 aufeinandergelegt, wobei sich die beiden Griff-Doppellagen 36, 37 in ihrem Scheitel mit einer Naht 16 verbinden lassen. Weiterhin werden vertikale Schweißnähte 20, 21 zusammen mit einer Ablängung, wie sie für Beutel-Einzelstücke erforderlich sind, vorgenommen, wobei sich die Konfiguration gemäß Figur 5 ergibt. Weiterhin wird gestanzt und verschweißt eine Griffkontur an den Griff-Doppellagen, wobei sich die Ausnehmungen 18, 19 ergeben, sowie die Griffausnehmung 13, wie dies aus Figur 5 erkennbar ist. Zusätzlich werden bei der Herstellungsphase gemäß Figur 5 noch zwei Nähte 28, 29 unterhalb der Griffausnehmung 13 vorgesehen, die die Griff-Doppellagen 36, 37 gegen das Beutelinnere abdichten; vgl. auch Figur 6. Zur Funktion des Tragebeutels sind diese Nähte jedoch nicht zwingend erforderlich.

Nach Befüllung und quaderförmiger Auspolsterung ergibt sich dann ein Beutel gemäß Figur 6.

### Beispiel 2:

Ausgehend von Figur 2 wird eine Folienbahn 16' in Laufrichtung W ausgelegt. Bei dieser Folie sind demnach die gegenüberliegenden Ränder 31, 32 glatt. Die in Laufrichtung W ausliegende Folienbahn 16' wird in Rapportlängen unterteilt. Es werden hier quer zur Laufrichtung W und quer zur Mittellinie z - z Faltknicke herausgefaltet, so daß sich Griff-Doppellagen 36, 37 ergeben. Der Abstand zwischen den beiden Griff-Doppellagen wird wieder durch das Mittelteil 27 eingenommen. Dabei wiederholen sich die Griff-Doppellagen 36, 37 jeweils in Rapportabständen.

Das Mittelteil 27 wird unter Bildung eines Knickes quer zur Mittellinie z - z eingefaltet. Anschließend erfolgt ein Aufeinanderlegen der in Bezug auf die Griff-Doppellagen 36, 37 außenliegenden Flächenteile 9, 10, die jeweils zu einer Rapportlänge gehören und deren Anfang und Ende bilden. Es werden Schweißnähte an den vertikalen Rändern der Flächenteile ausgeführt und die Griffkontur gestanzt und verschweißt.

Die Verfahrensschritte sind abgesehen von den verschiedenen Laufrichtungen der Folien und der Orientierung der Griff-Doppellagen 36, 37 in Bezug auf die Laufrichtung dieselben, so daß auf die bereits erläuterten Figuren 3 bis 5 verwissen werden kann. Auch bei dieser Verfahrensvariante ergibt sich ein Beutel gemäß Figur 6.

Die in den Beispielen 1 und 2 genannten Folgen von Arbeitsschritten eignen sich vorteilhaft zur größtenteils kontinuierlichen und On-Line-Herstellung der eingangs beschriebenen Verpackungsbeutel 1 sowie deren anschliessende Befüllung. Die Folienbahn 26 kann kontinuierlich im Register bedruckt werden. Es ist nicht erforderlich, Seitenstreifen heranzuführen. Der befüllte Beutel weist eine hohe Dimensions-Stabilität auf. Das Öffnen des Beutels ist in einfacher Weise zu bewerkstelligen. Insbesondere ist vorteilhaft, wenn die beiden Griff-Doppellagen nicht miteinander befestigt sind, sondern nur lose aufeinander liegen, gegebenenfalls durch eine lösbare Klebenaht miteinander verbunden sind.

## Patentansprüche

1. Verfahren zur Herstellung tragbarer Verpackungsbeutel aus Kunststoffolie, die an ihrem unteren Ende zur Befüllung zunächst offen und nach dem Befüllen dort verschließbar sind, die je einen angenähert rechteckigen Vorder- und Hinterflächenteil aufweisen, die durch Seitenteile seitlich und durch einen Falzdeckelteil im Kopfbereich miteinander verbunden sind, und die einen über den Falzdeckelteil reichenden Griff aufweisen,
gekennzeichnet durch die Reihenfolge folgender Verfahrensschritte:
- Auslegen einer laufenden Folienbahn (26) für den Verpackungsbeutel (1) in der Folien-Laufrichtung V,
- Herausfalten von zwei Griff-Doppellagen (36, 37) vertikal zur Folienbahn, wobei die Griff-Doppellagen auf derselben Seite der Folienbahn (26) parallel zueinander und parallel zur Mittellinie (y - y) der Folienbahn liegen und ihre Faltknicke in der Folien-Laufrichtung V verlaufen,
- wobei der Abstand zwischen den Griff-Doppellagen (36, 37) durch ein Folien-Mittelteil (28) eingenommen wird, welches später den Falzdeckelteil 4) bildet,
- Einfalten des Mittelteils unter Bildung einer Innenfalte (24) entlang der Mittellinie y - y,
- Aufeinanderlegen der in Bezug auf die Griff-Doppellagen außenliegenden Flächenteile (9, 10) zur Bildung eines Halbschlauches,
- Ausführung der Schweißnähte (20, 21) an den vertikalen Rändern der Flächenteile,
- Stanzung und Verschweißung einer Griff-Kontur an den Griff-Doppellagen (36, 37),
- Ablängen der Folienbahn (26) mit den Griff-Doppellagen in Einzelstücke von jeweils einer für einen Beutel erforderlichen Stücklänge.

2. Verfahren zur Herstellung tragbarer Verpackungsbeutel aus Kunststoffolie, die an ihrem unteren Ende zur Befüllung zunächst offen und nach dem Befüllen dort verschließbar sind, die je einen angenähert rechteckigen Vorder- und Hinterflächenteil aufweisen, die durch Seitenteile seitlich und durch einen Falzdeckelteil im Kopfbereich miteinander verbunden sind, und die einen über den Falzdeckelteil reichenden Griff aufweisen,
gekennzeichnet durch die Reihenfolge folgender Verfahrensschritte:
- Auslegen einer laufenden Folienbahn (26) für den Verpackungsbeutel (1) in der Folien-Laufrichtung W,
- Herausfalten von zwei Griff-Doppellagen (36, 37) jeweils in Rapportabständen vertikal zur Folienbahn, wobei die Griff-Doppellagen auf derselben Seite der Folienbahn parallel zueinander und quer zur Mittellinie (z - z) der Folienbahn liegen und ihre Faltknicke quer zur Folien-Laufrichtung W verlaufen,
- wobei der Abstand zwischen den Griff-Doppellagen durch ein Folien-Mittelteil (27) eingenommen wird, welches später den Falzdeckelteil (4) bildet,
- Ablängen der Folienbahn jeweils in Rapportabständen,
- Einfalten des Mittelteils unter Bildung eines Knickes quer zur Mittellinie (z - z),
- Aufeinanderlegen der in Bezug auf die Griff-Doppellagen außenliegenden Flächenteile (9, 10) zur Bildung eines Halbschlauches,
- Ausführung der Schweißnähte (20, 21) an den vertikalen Rändern (40, 41) der Flächenteile,
- Stanzung und Verschweißung einer Griff-Kontur an den Griff-Doppellagen.

3. Verfahren nach Anspruch 1 oder 2, dadurch gekennzeichnet, daß die Verfahrensschritte kontinuierlich und größtenteils mit zeitlicher Überlappung durchgeführt werden.

4. Verfahren nach Anspruch 1 bis 3, dadurch gekennzeichnet, daß die beiden Griff-Doppellagen mit einer Griffausnehmung versehen sind.

5. Verfahren nach Anspruch 1 bis 4, dadurch gekennzeichnet, daß die beiden Griff-Doppellagen wenigstens in ihrem Scheitel über eine Naht verbunden sind.

6. Verfahren nach einem der vorhergehenden Ansprüche, dadurch gekennzeichnet, daß im Bereich des Knickes des Mittelteils bzw. des Falzdeckelteils eine Schwächungslinie eingearbeitet wird.

7. Verfahren nach einem der vorhergehenden Ansprüche, dadurch gekennzeichnet, daß die beiden Doppel-Deckellagen (36, 37) unverbunden oder in ihrem Scheitel über eine lösbare Klebenaht (peelfähige Versiegelung) verbunden sind.

## Claims

1. A method of producing plastic film packaging bags which are initially open for filling at their bottom end and are closable thereat after filling, each have a substantially rectangular front surface part and back surface part interconnected laterally by side parts and at the top by a rebated cover part and have a handle extending thereover,
characterised by the following sequence of steps:
laying out a moving web (26) of film for the bag (1) in the direction V of film movement,
folding out vertically of the web double layers (36, 37) for a handle, the layers extending parallel to one another on the same side of the web (26) and parallel to the web centre line (y - y), the fold lines extending in the direction V of film movement,
the distance between the double layers (36, 37) being taken up by a film centre part (28) which will subsequently form the rebated cover part (4),
folding in the centre part to form an inner fold (24) along the centre line y - y,
placing one upon another the surface parts (9, 10) which are on the outside relatively to the double layers to form half of a flexible tubular member,
making weld seams (20, 21) on the vertical edges of the surface parts,
making a grip contour on the double layers (36, 37) by punching and welding,
and parting off the web (26) with the double layers (36, 37) into individual items each of the length required for a bag.

2. A method of producing plastic film packaging bags which are initially open for filling at their bottom end and are closable thereat after filling, each have a substantially rectangular front surface part and back surface part interconnected laterally by side parts and at the top by a rebated cover part and have a handle extending thereover,
characterised by the following sequence of steps:
laying out a moving web (26) of film for the bag (1) in the direction W of film movement,
folding out vertically of the web two double layers (36, 37) for a handle at repeat intervals, the layers extending parallel to one another on the same side of the web (26) and transversely to the web centre line (z - z), the fold lines extending transversely to the direction W of film movement,
the distance between the double layers (36, 37) being taken up by a film centre part (27) which will subsequently form a rebated cover part (4),
parting off the web at repeat intervals,
folding in the centre part to form a fold transversely to the centre line (z - z),
placing one upon another the surface parts (9, 10) which are on the outside relatively to the double layers (36, 37) to form a half of a flexible tubular member,
making weld seams (20, 21) at the vertical edges (40, 41) of the surface parts,
and making a grip contour on the double layers (36, 37) by punching and welding.

3. A method according to claim 1 or 2, characterised in that the steps are performed continuously and for the most part with time overlapping.

4. A method according to claims 1 to 3, characterised in that the two handle double layers have a grip recess.

5. A method according to claims 1 to 4, characterised in that the two handle double layers are interconnected by way of a seam at least at their apex.

6. A method according to any of the previous claims, characterised in that a weakening line is contrived near the fold of the centre part or rebated cover part.

7. A method according to any of the previous claims, characterised in that the two double cover layers (36, 37) are either unconnected or interconnected at their apex by way of a releasable adhesive seam (peelable sealing).

## Revendications

1. Procédé de fabrication de sacs d'emballage portables en feuilles de matière plastique qui sont d'abord ouverts à leur extrémité inférieure pour le remplissage et qui peuvent ensuite y être fermés après le remplissage, qui présentent chacun une partie de surface avant et une partie de surface arrière à peu près rectangulaires qui sont reliées entre elles, latéralement, par des éléments latéraux et, dans la zone de tête, par une partie de couvercle pliant, et qui présentent une poignée passant au-dessus de la partie de couvercle pliant, caractérisé par la séquence d'étapes de procédé consistant à:
- étaler une bande de feuille courante (26) pour le sac d'emballage (1) dans la direction de déplacement de feuille V,
- plier vers l'extérieur, verticalement par rapport à la bande de feuille, deux doubles couches de poignée (36, 37), les doubles couches de poignée étant situées sur le même côté de la bande de feuille (26), parallèles entre elles et parallèles à une ligne médiane (y - y) de la bande de feuille, et le tracé des coudes de leurs plis étant dans la direction de déplacement V des feuilles,
la distance entre les doubles couches de poignées (36, 37) étant occupée par une partie médiane (28) de feuille, qui constitue plus tard la partie de couvercle pliant (4),
- plier vers l'intérieur la partie médiane en formant un pli intérieur (24) le long de- la ligne médiane (y - y)
- superposer les parties de surface (9, 10) situées à l'extérieur des doubles couches de poignée, afin de former un demi-tube souple,
- réaliser les cordons de soudure (20, 21) sur les bords verticaux des parties de surface,
- estamper et souder un contour de poignée sur les doubles couches de poignées (36, 37)
- mettre à longueur la bande de feuille (26), pourvue des doubles couches de poignée, en éléments individuels dont la longueur d'éléments correspond à la longueur nécessaire pour un sac.

2. Procédé de fabrication de sacs d'emballage portables en feuilles de matière plastique qui sont d'abord ouverts à leur extrémité inférieure pour le remplissage et qui peuvent ensuite y être fermés après le remplissage, qui présentent chacun une partie de surface avant et une partie de surface arrière à peu près rectangulaires qui sont reliées entre elles, latéralement, par des éléments latéraux et, dans la zone de tête, par une partie de couvercle pliant, et qui présentent une poignée passant au-dessus de la partie de couvercle pliant, caractérisé par la séquence d'étapes de procédé consistant à:
- étaler une bande de feuille courante (26) pour le sac d'emballage (1) dans la direction de déplacement de feuille W,
- plier vers l'extérieur, verticalement par rapport à la bande de feuille, respectivement selon des distances en rapport, deux doubles couches de poignée (36, 37), les doubles couches de poignée étant situées sur le même côté de la bande de feuille (26), parallèles entre elles et transversalement à une ligne médiane (z - z) de la bande de feuille, et le tracé des coudes de leurs plis étant transversal à la direction de déplacement W des feuilles,
la distance entre les doubles couches de poignées étant occupée par une partie médiane (27) de feuille, qui constitue plus tard la partie de couvercle pliant (4),
- mettre à longueur la bande de feuille, respectivement à des distances en rapport
- plier vers l'intérieur la partie médiane en formant un coude transversal à la ligne médiane (z - z)
- superposer les parties de surface (9, 10) situées à l'extérieur des doubles couches de poignée, afin de former un demi-tube souple,
- réaliser les cordons de soudure (20, 21) sur les bords verticaux (40, 41) des parties de surface,
- estamper et souder un contour de poignée sur les doubles couches de poignées .

3. Procédé selon la revendication 1 ou 2, caractérisé en ce que les étapes de procédé sont exécutées de façon continue et, en majeure partie, avec un recouvrement temporel.

4. Procédé selon l'une des revendications 1 à 3, caractérisé en ce qu'un évidement de poignée est ménagé dans les deux doubles couches de poignée.

5. Procédé selon l'une des revendications 1 à 4 caractérisé en ce que les deux doubles couches de poignées sont reliées par un cordon au moins à leur sommet.

6. Procédé selon l'une des revendications précédentes caractérisé en ce qu'une ligne d'affaiblissement est formée dans la zone du coude de la partie médiane ou de la partie de couvercle pliant.

7. Procédé selon l'une des revendications précédentes, caractérisé en ce que les deux couches doubles de couvercle (36, 37) ne sont pas reliées ou sont reliées à leur sommet par un cordon de collage libérable (fermeture étanche détachable).
